# EUROPÄISCHE PATENTSCHRIFT

(11) **EP 0 135 516 B1**
(45) Veröffentlichungstag und Bekanntmachung des Hinweises auf die Patenterteilung: **15.10.1986**
(21) Anmeldenummer: 84900604.4
(22) Anmeldetag: 09.02.1984
(51) Int. Cl.: C25C 3/14

(54) **VERFAHREN UND VORRICHTUNG ZUR STEUERUNG EINER EINSCHLAGVORRICHTUNG**
CONTROL METHOD AND DEVICE FOR A FEEDING OR CRUST BREAKING DEVICE
PROCEDE ET DISPOSITIF DE COMMANDE POUR UN DISPOSITIF D'ALIMENTATION OU POUR BRISER LA CROUTE

(30) Priorität: 10.02.1983 CH 739/83
(43) Veröffentlichungstag der Anmeldung: 03.04.1985
(73) Patentinhaber: SCHWEIZERISCHE ALUMINIUM AG, CH-3965 Chippis (CH)
(72) Erfinder: HEINZMANN, Ulrich, CH-8126 Zumikon (CH); BRAUN, Werner, D-7888 Rheinfelden (DE)
(74) Vertreter: Troesch, Hans Alfred
(86) Internationale Anmeldenummer: CH8400019
(87) Internationale Veröffentlichungsnummer: WO8403108

## Beschreibung

Die vorliegende Erfindung betrifft ein Verfahren zur Steuerung einer Einschlagvorrichtung mit auf/abbeweglichem Meissel für die sich auf dem schmelzflüssigen Elektrolyten einer Schmelzfluss-Elektrolysezelle bildende Kruste, durch Detektion der Meissel/schmelzflüssiger Elektrolyt-Kontaktierung. wobei man mit dem Meissel als Messfühler in einem elektrischen Messkreis durch Aenderungen der Impedanz zwischen Meissel und schmelzflüssigem Elektrolyten bewirkte Signaländerungen zur Steuerung erfasst sowie eine Vorrichtung zur Steuerung einer Einschlagvorrichtung mit auf/abbeweglichem Meissel für die sich auf dem schmelzflüssigen Elektrolyten einer Schmelzfluss-Elektrolysezelle bildende Kruste, durch Detektion der Meissel/schmelzflüssiger Elektrolyt-Kontaktierung mit einem elektrischen Messkreis, den Meissel als Messfühler umfassend, an welchem die Meissel/schmelzflüssigerElektrolyt-Strecke als kontaktierungs-signifikantes Impedanzelement erscheint.

### Stand der Technik

Für die Gewinnung von Aluminium durch Schmelzflusselektrolyse von Aluminiumoxid wird dieses in einer Fluoridschmelze gelöst, die zum grössten Teil aus Kryolith besteht. Das kathodisch abgeschiedene Aluminium sammelt sich unter der Fluoridschmelze auf dem Kohleboden der Zelle, wobei die Oberfläche des flüssigen Aluminiums die Kathode bildet. In die Schmelze tauchen von oben Anoden ein, die beim konventionellen Verfahren aus amorphem Kohlenstoff bestehen. An den Kohleanoden entsteht durch die elektrolytische Zersetzung des Aluminiumoxids Sauerstoff, der sich mit dem Kohlenstoff der Anoden zu C0₂ und CO verbindet. Die Elektrolyse findet in einem Temperaturbereich von etwa 940 bis 970°C statt.

Im Laufe der Elektrolyse wird also das Aluminiumoxid bzw. die Tonerde im Elektrolyten verbraucht. Bei einer unteren Konzentration von etwa 1 - 2 Gew.-0/o Tonerde im Elektrolyten kommt es zum Anodeneffekt, der sich in einer Erhöhung der Spannung von beispielsweise 4 - 5 V auf 30 V und darüber auswirkt. Die Zelle wird deshalb im normalen Betrieb üblicherweise periodisch bedient, auch wenn kein Anodeneffekt auftritt. Zusätzlich muss bei jedem Anodeneffekt die Tonerdekonzentration durch Zugabe von neuem Aluminiumoxid angehoben werden. Bei gekapselten Elektrolysezellen ist eine maximale Zurückhaltung der Prozessgase gewährleistet, wenn die Bedienung in kurzen Zeitabständen automatisch erfolgt. Neben dem heute üblichen, lokalen und kontinuierlichen "Point-feeder"-Prinzip ist jedoch auch die nichtkontinuierliche Tonerdezufuhr über die ganze Zellenlängs- oder Zeilenquerachse anwendbar.

Die bekannten, auf den Elektrolysezellen angeordneten Vorratsbunker bzw. Tonerdesilos sind im allgemeinen in Form von Trichtern oder Behältern mit einem trichterförmigen bzw. konisch auslaufenden Unterteil ausgebildet. Der Inhalt der auf der Zelle angeordneten Silos deckt meist einen ein- bis zweifachen Tagesbedarf, sie werden daher auch Tagessilos genannt. Die Speisung der Tagessilos erfolgt bis heute meist in einem geschlossenen Rohrsystem, vorzugsweise mittels Dichtstromförderung aus der zentralen Tonerdeversorgung.

Die Tonerdezufuhr vom Tagessilo zu einem Durchbruch in der den schmelzflüssigen Elektrolyten überdeckenden Kruste erfolgt bei bekannten Vorrichtungen üblicherweise durch das Oeffnen mindestens einer Klappe, die zwecks Chargierung geschwenkt wird, oder nach anderen Systemen mit Dosierschnecken, Dosierzylindern oder Dosiervolumen.

Nach anderen Tonerdezufuhrvorrichtungen wird auf Tagessilos auf den Elektrolysezellen verzichtet, die Dosiervorrichtungen befinden sich ausserhalb des Bereiches der Elektrolysezelle.

Bei der kontinuierlichen Tonerdezufuhr ist wesentlich, dass stets ein entsprechender Krustendurchbruch offen ist, damit die Tonerde portionenweise in den Elektrolyten eingespeist werden kann. Bei modernen Elektrolysezellen sind daher stets Tonerdechargierung und Einschlagvorrichtung zum Brechen der Kruste örtlich und funktionell miteinander kombiniert. Eine elektronische Prozeßsteuerung löst vorerst das Absenken und Hochheben des Meissels der Einschlagvorrichtung aus, unmittelbar darauf erfolgt die Tonerdechargierung.

Durch einen mechanisch oder pneumatisch betätigbaren Endschalter wird die Senkbewegung des Meissels beendet und dessen Rückkehr in die Ruhelage ausgelöst. Dies hat zur Folge, dass der Meissel während einiger Zeit in den schmelzflüssigen Elektrolyten eingetaucht bleibt, verhältnismässig schnell korrodiert und vorzeitig ersetzt werden muss, weiter bleibt Krustenmaterial am stark erhitzten Meissel kleben und muss abgestreift werden. Der Druckluftverbrauch ist verhältnismässig hoch.

Aus der F-PS 2 483 965 ist nun ein Verfahren und eine Vorrichtung eingangs genannter Art bekannt. Dabei wird der Meissel als Messfühler in einem elektrischen Messkreis verwendet, der vom Meissel über ein Registriergerät auf die Kathode der Zelle führt. Taucht der Meissel in den schmelzflüssigen Elektrolyten ein, so erscheint am Registriergerät die durch den Elektrolyse-Gleichstrom zwischen schmelzflüssigem Elektrolyten und Zellkathode erzeugte Gleichspannung als Anzeige, dass der Meissel den schmelzflüssigen Elektrolyten kontaktiert hat und als Steuerungskriterium.

Versuche haben nun ergeben, dass mit diesem Verfahren und der Vorrichtung keine befriedigenden Ergebnisse inform eindeutiger Steuerkriterien erzielt werden. Dies kann u.a. wie folgt erklärt werden:
Die Anoden/Kathoden-Spannung, die oder deren Teil mit dem Verfahren gemäss dieser FR-PS abgegriffen wird, ist Schwankungen unterworfen. Bekannterweise werden nämlich derartige Schmelzfluss-Elektrolysezellen mit dem Elektrolysestrom stromgespiesen, d.h. aus einer Stromquelle und es wird eine Mehrzahl derartiger Zellen in den Elektrolysestrompfad seriegeschaltet. Deshalb stellen sich an den einzelnen Zellen die Anoden/Kathoden-Spannungen entsprechend den momentanen Stromdurchgangswiderständen zwischen Anoden und Kathoden ein und werden nicht durch starre Speisespannung konstant gehalten. Wie bereits oben erwähnt, kann deshalb die Anoden/Kathoden-Spannung insbesondere bei Auftreten von Anodeneffekten in grossen Bereichen schwanken. Derartige Schwankungen, generell unvoraussehbare. die Anoden/Kathoden-Spannung der Zelle beeinflussende Störgrössen,gehen bei Einsatz des bekannten Verfahrens in die Messung ein. denn nach diesem Verfahren erfolgt eine Spannungsmessung von Zellbetriebsgrössen.

### Darstellung der Erfindung

Aufgabe der vorliegenden Erfindung ist es, das Verfahren resp. die Vorrichtung eingangs genannter Art derart auszubilden, dass die obgenannten Nachteile behoben werden.

Zu diesem Zweck wird erfindungsgemäss vorgeschlagen, dass man die Impedanz zwischen Meissel und schmelzflüssigem Elektrolyten mittels eines aktiven Impedanzmesskreises erfasst.

Es wird somit in prinzipieller Abweichung vom Stand der Technik der Messkreis mit einer aktiven Signalquelle, einer Strom- oder Spannungs-Quelle,versehen und die Impedanz zwischen Meissel und schmelzflüssigem Elektrolyten durch Registrierung des sich ergebenden Strom- oder Spannungs-Signals am Messkreis erfasst, das sich, mindestens in erster Linie, aus dem Schliessen des Messkreises durch Eintauchen des Meissels in den schmelzflüssigen Elektrolyten ergibt.

Dabei wird die Einschlagvorrichtung vorzugsweise so angesteuert, dass, wenn die mittels des aktiven Impedanzmesskreises gemessene Impedanz einen vorgegebenen Minimalwert erreicht, der Meissel hochgezogen wird.

Berücksichtigt man, dass einerseits zur Minimalhaltung der für die Einschlagvorrichtungen aufzuwendenden Energie an den einzelnen Elektrolysezellen einer Gesamtanlage die Einschlagvorrichtung mit möglichst geringer Energie zu betreiben ist, die im Normallfall gerade genügt, die Kruste zu durchschlagen, so wird vorgeschlagen, dass man den Meissel mit vorgegebener Kraft absenkt, überwacht, ob innerhalb einer vorgegebenen Zeitspanne der Minimalwert erreicht wird, ansonsten die Absenkkraft erhöht.

Wird nämlich während der vorgegebenen Zeitspanne der Impedanz-Minimalwert als Indikation, dass der Meissel die Kruste durchschlagen hat, nicht erreicht, so wird dann die Betriebsenergie für die Einschlagvorrichtung erhöht, durch Anheben der Absenkkraft, um den Durchbruch zu erzwingen.

Im weiteren wird die Betriebssicherheit einer derartigen Einschlagvorrichtung dadurch erhöht, dass man die Zeitspanne des Erreichens oder Unterschreitens des Minimalwertes erfasst und bei Ueberschreiten einer vorgegebenen Maximalzeitspanne eine Anzeige erzeugt.

Ueberschreitet nämlich die Zeitspanne, während welcher der Meissel in den schmelzflüssigen Elektrolyten eingetaucht bleibt, die vorgegebene Maximalzeitspanne, so ist dies eine Indikation dafür, dass die Einschlagvorrichtung nicht ordnungsgemäss funktioniert.

Die Vorrichtung eingangs genannter Art ist erfindungsgemäss so ausgebildet, dass der Messkreis mit kreiszugehöriger, aktiver Quelle und Messeinrichtung ein Impedanzmesskreis ist.

Daraus ist ersichtlich, dass der Messkreis vom Meissel über aktive Quelle und Messeinrichtung mit einem den schmelzflüssigen Elektrolyten vorzugsweise niederohmig, kontaktierenden Anschluss verbunden sein muss. Wo dieser Anschluss angeordnet ist, ist von sekundärer Bedeutung. Es ist somit möglich, diesen Anschlusspunkt unmittelbar beim Bereich anzuordnen, wo der Meissel in den schmelzflüssigen Elektrolyten eintaucht. Ist dieser Anschlusspunkt mit Bezug auf die Betriebsparameter der Zelle praktisch auf gleichem Potential, wie der Bereich, in welchem der Meissel in den schmelzflüssigen Elektrolyten eintaucht, so erscheint bei dessen Eintauchen vom Zellbetrieb her, zwischen Anschlusspunkt und Meissel, praktisch eine Null-Potentialdifferenz. In einem solchen Fall bleibt der Messkreis von den Betriebsparametern der Zelle unbeeinflusst, insbesondere von der Anoden/Kathoden-Spannung und es kann eine Gleichstrom-Impedanzmessung vorgenommen werden.

Um jedoch einerseits von Betriebsgrössen der Zelle, anderseits von eingestreuten Störgrössen unabhängig zu sein, wird bevorzugterweise vorgeschlagen, dass die Quelle eine Wechselsignalquelle ist und somit eine Wechselsignalimpedanz gemessen wird. Prinzipiell wird die erfasste Impedanz dann von den erwähnten Zellbetriebsgrössen und eingestreuten Störgrössen weitgehend unabhängig, wenn der Messkreis einerseits über den Meissel, anderseits über einen niederohmig mit dem schmelzflüssigen Elektrolyten verbundenen Anschluss geschlossen ist. Je niederohmiger zusätzlich zur Meissel-Elektrolytimpedanz vorgesehene Impedanzelemente im Kreis, bei der vorgesehenen Kreisbetriebsfrequenz sind, desto geringer werden die obgenannten Einflüsse.

Obwohl es durchaus möglich ist, den Anschlusspunkt für den schmelzflüssigen Elektrolyten mit Bezug auf die Zelle isoliert vorzusehen, d.h. den ganzen Messkreis bezüglich der Zelle fliegend anzuordnen, wird die Realisation dadurch vereinfacht, dass der Anschluss für den schmelzflüssigen Elektrolyten ein Anschlusspunkt der Zelle selber ist. Dies kann beispielsweise anoden- oder kathodenseitig sein. Wird mit einer Wechselsignalquelle eine Wechselstromimpedanz gemessen, so wird im weiteren vorgeschlagen, im Kreis DC-Entkopplungskondensatoren vorzusehen, die DCmässig hochohmig Zellbetriebsgrössen vom Kreis entkoppeln, jedoch auf der verwendeten Messkreisbrtriebsfrequenz als niederohmige Elemente wirken.

### Kurze Beschreibung der Zeichnungen

Die Erfindung wird anschliessend beispielsweise anhand von Figuren erläutert.

Es zeigen:
Fig. 1 einen schematischen vertikalen Querschnitt durch eine Elektrolysezelle mit erfindungsgemässem Messkreis, mit Wechselsignalquelle,
Fig. 2 eine Darstellung analog zu Fig. 1, mit erfindungsgemässem Messkreis, in von Fig. 1 abweichender Anschlussart, grundsätzlich für Gleichstrom- oder Wechselstromimpedanzmessung, mit einem Funktionsblockdiagramm der Einschlagvorrichtungssteuerung.

### Beschreibung der Einzelfiguren

In den Figuren ist eine Stahlwanne 10 mit einer wegen der Uebersichtlichkeit nicht einzeln dargestellten Isolations- und Kohlenstoffschicht ausgekleidet, wobei der Kohlenstoffboden die in Zellquerrichtung verlaufenden Kathodenbarren enthält.

Auf dem Kohlenstoffboden liegt eine Schicht von abgeschiedenem, flüssigen Aluminium 12, darauf eine Schicht von geschmolzenem Elektrolyten 14, mit ebenfalls nicht dargestellter Kruste. In den schmelzflüssigen Elektrolyten 14 tauchen von oben Kohlenstoffanoden 16 ein, welche über Anodenstangen 18 an den Traversen 20 aufgehängt sind.

Die Zellenkapselung umfasst eine horizontale Abdeckung 22 und mobile schräge Abdeckplatten 24, welche gegen das Bord der Stahlwanne 10 elektrisch isoliert sind. Im anodischen Aufbau 26 ist die Einschlagvorrichtung 28 mit mindestens 5 kOhm elektrisch isolierend befestigt. Diese Einschlagvorrichtung betätigt pneumatisch einen vertikal ab- und aufwärtsbewegbaren Meissel 30, welcher in Ruhestellung oberhalb der Kohlenstoffanoden 16 eingezeichnet ist. Gestrichelt ist die unterste Arbeitsposition des Meissels eingezeichnet, der in den schmelzflüssigen Elektrolyten eintaucht, den elektrischen Messkreis, in Fig. 1 einen Wechselstromkreis, schliesst und im nächsten Moment wieder in die Ruhestellung gehoben wird.

Der gemäss Fig. 1 an der Deckfläche der Einschlagvorrichtung 28 und an der Stahlwanne 10 der Elektrolysezelle, d.h. einem Punkt 38 mit kathodischem Zellenpotential, elektrisch leitend angeschlossene Wechselstromkreis wird von einer Wechselspannungsquelle 32 gespeist, welche eine Wechselspannung von 24 V erzeugt. Das elektronische Relais 34 misst das in Abhängigkeit der Kreisimpedanz resultierende Wechselstromsignal und sendet ein entsprechendes Signal zur elektronischen Prozeßsteuerung 36. Zwei Entkopplungs-Kondensatoren 40 im Wechselstromkreis bewirken die DC-Potentialtrennung zwischen der Elektrolysezelle und der elektronischen Prozeßsteuerung resp. dem Relais 34.

Gemäss Fig. 2 ist der eine Anschluss 42 des generell mit 44 bezeichneten Messkreises mit dem Meissel 30 verbunden, der andere Anschluss 46 mit einem der Anodenbäume 18. Der Messkreis 44 umfasst generell eine aktive Signalquelle 48, einen Signalgenerator für DC-oder vorzugsweise AC-Signale und eine Messeinrichtung 50, zur Impedanzmessung eine Strom- oder Spannungs-Messeinrichtung. Wie anhand von Fig. 1 beschrieben worden ist, wird bevorzugterweise die Einschlagvorrichtung nach Massgabe des Impedanzmessignals, vorzugsweise über eine Prozesssteuerung, angesteuert. In Fig. 2 ist nun mit Funktionsblöcken dargestellt, wie die wesentlichen Funktionen der Steuerung realisiert werden können, in einem eigens dafür geschaffenen Aufbau, wobei in den meisten Fällen, wie erwähnt, der Einsatz einer ohnehin vorgesehenen Prozeßsteuerung angezeigt sein wird. Gemäss Fig. 2 wirkt der Ausgang A₅₀ der Messeinrichtung 50 auf den einen Eingang einer Komparatoreinheit 52, an deren zweitem Eingang eine Referenzsignalquelle 54, vorzugsweise einstellbar, zugeschaltet ist. Die Komparatoreinheit 52 gibt nur dann ein Signal mit hohem Pegel ab, wenn das Ausgangssignal der Messeinrichtung 50 den mit der Quelle 54 eingestellten Schaltwert unterschreitet. Ist das Ausgangssignal der Messeinrichtung 50 proportional zur Kreisimpedanz, d.h. zur Impedanz zwischen Meissel 30 und Anodenbaum 18, so erscheint am Ausgang der Komparatoreinheit 52 somit nur dann ein Signal mit hohem Pegel, wenn die für das Kontaktieren vom Meissel und schmelzflüssigem Elektrolyt signifikante Minimalimpedanz registriert wird. Ist dieser Kontakt erstellt, so wird eine bistabile Einheit, wie ein FLIP-FLOP 56, gesetzt. Die Einschlagvorrichtung 28 wird pneumatisch durch eine Steuereinheit 58 mit Steuereingängen d und u, entsprechend zur Ansteuerung der Absenkbewegung und Anhebbewegung, angesteuert. Für das Absenken des Meissels 30 wird ein Startschalter 5₁ geschlossen und eine Steuerspannung U_{B} an den Absenkeingang d der Steuereinheit 58 angelegt, über einen dann in eingezeichneter Position stehenden Umschalter S₂. Der Meissel wird abgesenkt und kontaktiert schliesslich den schmelzflüssigen Elektrolyten. Durch Setzen des bistabilen Elementes 56 wird der Umschalter S₂ in die gestrichelt eingetragene Position umgelegt, was das Rückholen des Meissels 30 über die Steuereinheit 58 auslöst. Bei der Detektion des Meissel/ Elektrolyt-Kontaktes löst die aufsteigende Signalflanke am Ausgang des bistabilen Elementes 56 eine Zeitverzögerungsschaltung, beispielsweise einen monostabilen Multivibrator 59 mit einstellbarer Impulslänge _{TI} aus, am Ende des am Ausgang A₅₉ erscheinenden Impulses wird über einen monostabilen Multivibrator 60 ein Impuls erzeugt, der einem UND-Tor 62 zugeführt ist. Der zweite Eingang des UND-Tores 62 ist mit dem Ausgang der Komparatoreinheit 52 verbunden. Somit wird der Ausgangsimpuls des monostabilen Multivibrators 60 nur dann am Ausgang des UND-Tores 62 erscheinen, wenn der Meissel den schmelzflüssigen Elektrolyten dann kontaktiert. Erscheint dieser Impuls am Ausgang des UND-Tores 62, so besagt, dies, dass der Kontakt zwischen Meissel und Elektrolyt während der eingestellten Zeitspanne τⱼ aufrechterhalten worden ist, also zulang, es wird eine bistabile Schaltung, wie ein FLIP-FLOP 64 gesetzt, was zu einer Anzeige an der Anzeigeeinrichtung 66 führt. Das FLIP-FLOP 64 wird rückgesetzt bei abfallender Flanke am Ausgang A₅₂ der Komparatoreinheit 52, was anzeigt, dass der Kontakt zwischen Meissel und Elektrolyt wieder unterbrochen worden ist, durch Rückholen des Meissels.

Bei Auslösung der Absenkbewegung durch Schliessen des Schalters S₁ wird im weiteren eine zweite Zeitverzögerungsschaltung 68, wie ein monostabiler Multivibrator mit einstellbarer Ausgangsimpulslänge _{T2} ausgelöst. Am Ende des am Ausgang A₆₈ der Einheit 68 erscheinenden Impulses der Länge _{T}y wird über einen monostabilen Multivibrator 70 ein Impuls erzeugt. Dieser Impuls wird dem UND-Tor 72 zugeführt. Der Impuls am Ausgang des monostabilen Multivibrators 70 erscheint jedoch nur am Ausgang des UND-Tores 72, wenn der zweite Eingang besagten Tores auf logisch '1' steht. was, mit dem Inverter 75, nur dann der Fall ist, wenn das Ausgangssignal des FLIP-FLOP's 56 anzeigt, dass der Kontakt zwischen Meissel und Elektrolyt nicht erstellt ist. Der Impuls am Ausgang des Tores 72 zeigt somit an, dass nach Auslösen der Absenkbewegung des Meissels, Abwarten der Zeitspanne t₂, eine Kontaktierung zwischen Meissel und Elektrolyt noch immer nicht stattgefunden hat. Dies besagt, dass die Kruste nicht durchbrochen worden ist. Deshalb wird mit dem dann am Ausgang des Tores 72 erscheinenden Impuls eine bistabile Schaltung, das FLIP-FLOP 74, gesetzt, dessen Ausgang auf den Steuereingang E₇₆ einer Kraftstelleinrichtung 76 wirkt, mit deren Hilfe die Druckkraft resp. der Druck P, mit welchem der Meissel 30 nach unten getrieben wird, dann erhöht wird. Wird die Kruste durchbrochen, so wird das FLIP-FLOP 74 durch die aufsteigende Schaltflanke am Ausgang des FLIP-FLOP's 56 rückgesetzt: Die Kruste ist durchbrochen. Das FLIP-FLOP 56 wird nach Durchlaufen des Rückholweges des Meissels 30 durch einen nur schematisch dargestellten Endschalter S_{E} rückgesetzt, der Einschlagzyklus ist beendet. Es versteht sich dabei von selbst, dass bei erhöhter Druckkraft der Meissel vorzugsweise erst, mindestens teilweise rückgeholt wird, um darauf einen neuen Durchbrechungsversuch zu unternehmen. Die dafür vorzusehende Steuerung ist in Fig. 2 nicht eingetragen.

Ist das Ausgangssignal des FLIP-FLOP's 74 gesetzt, so wird eine weitere Zeitverzögerungseinheit, beispielsweise ein monostabiler Multivibrator 78 mit einstellbarer Impulslänge _{T3} ausgelöst, an dessen Ende, über einen monostabilen Multivibrator 80, wiederum ein Impuls erzeugt wird. Am UND-Tor 82 erscheint der Ausgangsimpuls des monostabilen Multivibrators 80 nur dann, wenn zur gleichen Zeit das FLIP-FLOP 74 noch immer gesetzt ist, d.h. immer noch mit erhöhter Meisselkraft gearbeitet wird. Dies besagt, dass der Meissel auch bei erhöhtem Druck nicht zum schmelzflüssigen Elektrolyten durchdringen konnte. Dieser Zustand wird über ein ODER-Tor 84 ebenfalls an Anzeige 66 zur Anzeige gebracht.

Die Absenkung des Meissels wird somit von der im weitern als elektronischen Prozeßsteuerung bezeichneten Steuerung ausgelöst. Dies kann in einem zeitlich festgelegten Intervall durch Schliessen von S₁ in Fig. 2 beispielsweise alle 1 bis 2 Minuten, nach instrumentellen Analysenresultaten der Tonerdekonzentration im Schmelzfluss oder nach andern automatisierten Parametern festgelegt werden.

Die bevorzugterweise eingesetzte Wechselspannungsquelle von Fig. 1 kann eine einstellbare Spannung abgeben, die vorzugsweise zwischen 20 und 40 V, insbesondere zwischen 20 und 25 V liegt. Der gesamte Widerstand des über den schmelzflüssigen Elektrolyten geschlossenen Wechselstromkreises ist hier derart ausgelegt, dass die Wechselspannungsquelle bei der eingestellten Spannung eine Stromstärke von einigen Milli-Ampere abgibt.

Das in den Wechselstromkreis eingebaute elektronische Relais (Wandler) gibt das Signal an die üblicherweise ausserhalb der Elektrolysehalle angeordnete, zentrale elektronische Prozeßsteuerung weiter.

Zwischen dem elektronischen Relais und der Einschlagvorrichtung sowie der Wechselstromquelle und dem Punkt mit kathodischem Zellenpotential ist, wie in Fig. 1 gezeigt, je ein Kondensator in den Wechselstromkreis eingebaut. Diese Kondensatoren bewirken die Potentialtrennung zwischen der Elektrolysezelle, gegebenenfalls auftretenden vagabundierenden Strömen und der elektronischen Prozesssteuerung.

Sämtliche Elemente des Messkreises befinden sich im Bereich der Elektrolysezelle,jedoch ausserhalb der heissen. korrosiven Zone.

In bezug auf das Verfahren bewirkt die elektronische Prozeßsteuerung mit einem Signal ein Absenken des Meissels in Arbeitsposition und - nachdem der Kontakt mit dem Elektrolyten hergestellt ist - z.B. über das elektronische Relais, das unverzügliche Anheben des Meissels in Ruhestellung oder - falls der Messkreis nicht innerhalb der festgelegten Zeitspanne τ₂ nach dem Absenken des Meissels geschlossen wird - dass der pneumatische bzw. hydraulische Druck P auf den Meissel vergrössert wird.

In Ruhestellung befindet sich der Meissel ausserhalb des Bereiches der Anodenkörper, einerseits wegen mechanischen Einwirkungen beim Anodenwechsel, anderseits wegen der in Richtung des Krustendurchbruchs zunehmenden Temperatur- und Korrosionseinwirkung.

Beim ersten Kontakt des in Arbeitsposition abgesenkten Meissels 30 mit dem flüssigen Elektrolyten wird der Messkreis geschlossen und durch die elektronische Prozeßsteuerung die sofortige Beendigung der Absenkphase und das unmittelbar darauffolgende Anheben des Meissels in die Ruhestellung eingeleitet. Ein im untersten Bereich bereits etwas abgenützter oder korrodierter Meissel wirkt sich in bezug auf das erfindungsgemässe Verfahren nicht nachteilig aus.

Gelangt der Meissel 30 beim normalen Absenken nicht in Kontakt mit schmelzflüssigem Elektrolyten, sondern nur mit erstarrtem Elektrolytmaterial, so wird der Messkreis nicht geschlossen. Nach einer festgelegten Zeitspanne x₂, beispielsweise 5 - 10 sec nach dem Absenken, löst die elektronische Prozeßsteuerung eine Druckerhöhung aus. Zweckmässig wird bei Normalbetrieb der Einschlagvorrichtung mit reduziertem Leitungsdruck von beispielsweise 3 - 4 bar gearbeitet. Bringt der Meissel mit diesem reduzierten Leitungsdruck nicht genügend Kraft auf, so bewirkt die elektronische Prozeßsteuerung, dass auf den normalen Leitungsdruck von beispielsweise 7 - 8 bar umgeschaltet wird. Genügt dieser erhöhte Druck immer noch nicht zum Durchstossen der Kruste, so wird, falls nach einigen normalen Arbeitszyklen der elektrische Kontakt im Wechselstromkreis nicht hergestellt werden kann, durch die elektronische Prozeßsteuerung ein optisches und/oder akustisches Signal ausgelöst. Das Zellenbedienungspersonal kann dann die Störung beheben. Dasselbe Signal wird ausgelöst, wenn der Wechselstromkreis während einer den normalen Arbeitszyklus der Einschlagvorrichtung übersteigenden Zeit _{T}, geschlossen bleibt, weil beispielsweise der Meissel verklemmt ist.

Bevorzugt gibt die Spannungsquelle von Fig. 1 eine Spannung zwischen 20 und 40 V, insbesondere 20 und 25 V, ab, wobei ein Wechselstrom von einigen Milli-Ampere fliesst, bei Kontakterstellung zwischen Meissel und Elektrolyt.

Mit der erfindungsgemässen Vorrichtung und dem erfindungsgemässen Verfahren kann also nicht nur die Tonerdechargierung kontrolliert werden, sondern beiläufig noch folgende Ueberwachungen durchgeführt werden:
-Defekt im Druckluftnetz
-Defekt der Isolation zwischen Einschlagvorrichtung und dem anodischen Teil der Elektrolysezelle.

## Patentansprüche

1. Verfahren zur Steuerung einer Einschlagvorrichtung mit auf/abbeweglichem Meissel (30) für die sich auf dem schmelzflüssigen Elektrolyten (14) einer Schmelzflusselektrolysezelle bildende Kruste, durch Detektion der Meissel/schmelzflüssiger Elektrolyt-Kontaktierung, wobei man mit dem Meissel (30) als Messfühler in einem elektrischen Messkreis, durch Aenderungen der Impedanz zwischen Meissel und schmelzflüssigem Elektrolyten bewirkte Signaländerungen zur Steuerung erfasst,
dadurch gekennzeichnet, dass
man die Impedanz zwischen Meissel (30) und schmelzflüssigem Elektrolyten (14) mittels eines aktiven Impedanzmesskreises (38, 40, 32, 34) erfasst.

2. Verfahren nach Anspruch 1, dadurch gekennzeichnet, dass
man, wenn die Impedanz einen vorgegebenen Minimalwert erreicht, den Meissel (30) hochzieht.

3. Verfahren nach Anspruch 2, dadurch gekennzeichnet, dass
man den Meissel (30) mit vorgegebener Kraft absenkt, überwacht, ob innerhalb einer vorgegebenen Zeitspanne der Minimalwert erreicht wird, ansonsten die Absenkkraft erhöht.

4. Verfahren nach Anspruch 2 oder 3, dadurch gekennzeichnet, dass
man die Zeitspanne des Erreichens oder Unterschreitens des Minimalwertes erfasst, und bei Ueberschreiten einer vorgegebenen Maximalzeitspanne eine Anzeige erzeugt.

5. Verfahren nach Anspruch 3, dadurch gekennzeichnet, dass
man das Erhöhen der Absenkkraft anzeigt.

6. Schmelzfluß-Elektrolysezelle mit Steuerung einer Einschlagvorrichtung mit auf/abbeweglichem Meissel (30) für die sich auf dem schmelzflussigen Elektrolyten (14) der Schmelzflusselektrolysezelle bildende Kruste durch Detektion der Meissel/schmelzflüssigen Elektrolyt-Kontaktierung mit einem elektrischen Messkreis, den Meissel (30) als Messfühler umfassend, an welchem die Meissel/ schmelzflüssige Elektrolyt-Strecke als kontaktierungssignifikantes Impedanzelement erscheint, dadurch gekennzeichnet, dass
der Messkreis mit kreiszugehöriger, aktiver Quelle (32) und Messeinrichtung (34) ein Impedanzmesskreis ist.

7. Vorrichtung nach Anspruch 6, dadurch gekennzeichnet, dass
die Quelle eine Wechselsignalquelle (32) ist.

8. Vorrichtung nach Anspruch 6 oder 7, dadurch gekennzeichnet, dass
der Messkreis einerseits über den Meissel (30), anderseits über einen niederohmig mit dem schmelzflüssigen Elektrolyten (14) verbundenen Anschluss (38) geschlossen ist.

9. Vorrichtung nach Anspruch 8, dadurch gekennzeichnet, dass
der Anschluss ein Anschlusspunkt (38) der Zelle (12,14,16) ist.

10. Vorrichtung nach Anspruch 7, dadurch gekennzeichnet, dass
die Quelle (32) über eine DC-Entkopplungs-Kondensatoranordnung (40) angeschlossen ist.

## Revendications

1. Procédé pour commander un dispositif de piquage avec burin (30) à mouvement de monte et baisse pour la croûte qui se forme sur l'électrolyte liquide en fusion (14) d'une cellule à électrolyse d'un bain de fusion, par détection de la mise en contact burin/électrolyte liquide en fusion, étant précisé que pour cette commande on saisit, au moyen du burin (30) agissant comme détecteur de mesure dans un circuit électrique de mesure, les modifications des signaux provoquées par des modifications de
l'impédance entre le burin et l'électrolyte liquide en fusion,
caractérisé,
en ce qu'on saisit l'impédance entre le burin (30) et l'électrolyte liquide en fusion (14) au moyen d'un circuit actif de mesure d'impédance (38,40, 32, 34).

2. Procédé selon la revendication 1,
caractérisé
en ce qu'on relève le burin (30) lorsque l'impédance atteint une valeur minimale prédéterminée.

3. Procédé selon la revendication 2,
caractérisé
en ce qu'on fait descendre le burin (30) avec une force prédéterminée, que l'on surveille si l'on atteint la valeur minimale en moins d'un délai prédéterminé, et que, sinon, on augmente la force de descente.

4. Procédé selon la revendication 2 ou 3,
caractérisé
en ce que l'on saisit le délai nécessaire pour atteindre la valeur minimale ou la dépasser par valeur inférieure; et en ce que, si l'on dépasse un délai maximal déterminé, il apparaît une signalisation.

5. Procédé selon la revendication 3,
caractérisé
en ce que l'on signale l'augmentation de la force de descente.

6. Cellule à électrolyse du bain de fusion avec commande d'un dispositif de piquage avec un burin (30) à mouvement de monte et baisse pour la croûte qui se forme sur l'électrolyte liquide en fusion (14) de la cellule à électrolyse du bain de fusion, psr détection de la mise en contact burin/électrolyte liquide en fusion, comportant un circuit électrique de mesure qui comprend le burin (13) comme détecteur de mesure et dans lequel l'élément de circuit burin/électrolyte liquide en fusion apparaît comme élément à impédance significative de la mise en contact,
caractérisée
en ce que le circuit de mesure comportant la source active (32) qui fait partie du circuit et le dispositif de mesure (34) constitue un circuit de mesure d'impédance.

7. Dispositif selon la revendication 6,
caractérisé
en ce que la source est une source de signaux alternatifs (32).

8. Dispositif selon la revendication 6 ou 7, caractérisé
en ce que le circuit de mesure est fermé d'une part par l'intermédiaire du burin (30), d'autre part par l'intermédiaire d'un point de raccordement (38) relié, sous faible résistance, avec l'électrolyte liquide en fusion (14).

9. Dispositif selon la revendication 8,
caractérisé
en ce que le point de raccordement est un point de raccordement (38) de la cellule (12,14, 16).

10. Dispositif selon la revendication 7,
caractérisé
en ce que la source (32) est reliée par l'intermédiaire d'un dispositif à condensateur de découplage courant continu (40).

## Claims

1. Method for controlling a knock-in device with up/downwardly moving chisel (30) for the crust forming on the molten electrolyte (14) of a fusion electrolysis cell, by detection of the contacting of chisel/molten electrolyte, where signal variations effected by variations of the impedance between chisel and molten electrolyte are detected for control with the chisel (30) as measuring sensor in an electric measuring circuit, characterised in that the impedance between chisel (30) and molten electrolyte (14) is detected by means of an active impedance-measuring circuit (38,40, 32, 34).

2. Method according to claim 1, characterised in that the chisel (30) is raised when the impedance reaches a predetermined minimum value.

3. Method according to claim 2, characterised in that the chisel (30) is lowered with predetermined force, whether the minimum value is reached within a predetermined time period is monitored, otherwise the lowering force is increased.

4. Method according to claim 2 or 3, characterised in that the time period of reaching or under-stepping the minimum value is detected and an indication is generated in the case of over-stepping a predetermined maximum time period.

5. Method according to claim 3, characterised in that the increase of the lowering force is indicated.

6. Fusion-electrolysis cell with controlling of a knock-in device with up/downwardly movable chisel (30) for the crust forming on the molten electrolyte (14) of the fusion-electrolysis cell by detection of the contacting of chisel/molten electrolyte with an electric measuring circuit, including the chisel (30) as measuring sensor, on which the chisel/molten electrolyte path appears as contacting-significant impedance element, characterised in that the measuring circuit with active source (32) pertaining to the circuit and measuring device (34) is an impedance-measuring circuit.

7. Device according to claim 6, characterised in that the source is an alternating signal source (32).

8. Device according to claim 6 or 7, characterised in that the measuring circuit is closed on the one part by way of the chisel (30), on the other part by way of a terminal (38) connected in low-ohmic manner with the molten electrolyte (14).

9. Device according to claim 8, characterised in that the terminal is a connection point (38) of the cell (12, 14, 16).

10. Device according to claim 7, characterised in that the source (32) is connected through a DC decoupling capacitor arrangement (40).
